# EUROPÄISCHE PATENTSCHRIFT

(11) **EP 1 370 402 B1**
(45) Veröffentlichungstag und Bekanntmachung des Hinweises auf die Patenterteilung: **04.08.2004**
(21) Anmeldenummer: 02727254.1
(22) Anmeldetag: 20.03.2002
(51) Int. Cl.: B28B 19/00

(54) **VERFAHREN ZUM AUFTRAGEN VON MÖRTEL AUF EINE AUFTRAGSFLÄCHE**
METHOD FOR THE APPLICATION OF PLASTER TO AN APPLICATION SURFACE
PROCEDE D'APPLICATION DE MORTIER SUR UNE SURFACE DE SUPPORT

(30) Priorität: 21.03.2001 DE 10113785
(43) Veröffentlichungstag der Anmeldung: 17.12.2003
(73) Patentinhaber: INOTEC GmbH Transport- und Fördersysteme, 79761 Waldshut-Tiengen (DE)
(72) Erfinder: ZIMMERLIN, Dietmar: Deceased., (DE)
(74) Vertreter: Goy, Wolfgang, Dipl.-Phys.
(86) Internationale Anmeldenummer: PCT/DE2002/000997
(87) Internationale Veröffentlichungsnummer: WO 2002/076698

(56) Entgegenhaltungen:
- EP-A- 0 698 419
- EP-A- 0 779 135
- EP-A- 1 000 719
- DE-A- 19 838 710
- US-A- 4 275 836
- US-A- 5 979 797

## Beschreibung

Die Erfindung bezieht sich auf ein Verfahren zum Auftragen eines Mörtelgemisches, das nach Herstellung in einem Zwangsmischer über eine Spritzdüse auf eine zu beschichtende Auftragsfläche aufgebracht wird.

Bei einem bekannten Verfahren dieser Art wird das trockene Ausgangsgemisch vom Zwangsmischer über eine Naßspritzmaschine der angeschlossenen Spritzdüse' zugeführt und von dieser unter Treibluftbeigabe auf die Auftragsfläche aufgespritzt. Von der Naßspritzmaschine wird das nasse Gemisch als kompakte Mörtelsäule zur Spritzdüse transportiert. Diese Mörtelsäule wird in der Spritzdüse durch Preßluft zerrissen. So entsteht das eigentliche Spritzgut, weiches mit einem materialabhängigen Luftdruck und einer entsprechend abhängigen Luftmenge auf die Auftragsfläche aufgebracht wird.

Bei diesem Verfahren sind als Vorteile zu erwähnen: Ein gleichbleibender Wasser/Feststoff-Wert, da das Mischungsverhälts vorgegeben ist, dementsprechend gleichbleibende Qualität, niedriger Rückprall von ca. 2 bis 5% und aufgrund des Feuchtigkeitsgehalts des Ausgangsgemisches eine geringe Staubentwicklung sowie eine kontinuierliche Förderung des Mörtels im Dichtstromverfahren.

Nachteilig ist bei diesem Naßspritzverfahren, daß längere Spritzunterbrechungen von mehr als ca. 30 Minuten nicht möglich sind. Die Förderweite ist auf 50 m beschränkt, woraus ein geringer Aktionsradius resultiert, und die Förderhöhe ist auf ca. 30 m beschränkt. Schläuche und Maschinen müssen nach mehr als ca. 30 Minuten Spritzunterbrechung sowie nach Abschluß der Arbeiten, z.B. am Abend gereinigt werden. Dies führt zu einem relativ hohen Reinigungsaufwand. Außerdem ergibt sich durch im Schlauch verbleibenden Mörtel ein fühlbarer Materialverlust.

Bei einem weiteren bekannten Verfahren, dem sogenannten Trockenspritzverfahren wird das trockene Ausgangsgemisch im Luftstrom durch eine Förderleitung zur Spritzdüse transportiert. In dieser findet unter Zugabe von Wasser die Benetzung und der Mischvorgang statt (Dünnstromförderung). Siehe z.B. EP-A-0 698 419.

Bei diesem Verfahren ergeben sich folgende Vorteile: Die Trockenförderung ist mit einer einfacheren Handhabung verbunden. Der Mischvorgang erfolgt erst in der Spritzdüse. Gegenüber dem Naßspritzverfahren lassen sich große Förderlängen und Förderhöhen zwischen 40 bis 150 m erzielen. Der Reinigungsaufwand ist vergleichsweise geringer, da lediglich Düsenmischkörper gereinigt werden müssen. Außerdem sind längere Spritzunterbrechnungen möglich.

Von Nachteil ist bei der Trockenspritztechnik die Tatsache, daß aufgrund der schlechteren Durchfeuchtung ein größerer Rückprall von 10 bis 20% in Kauf zu nehmen ist. Infolgedessen ergibt sich auch eine relativ hohe Staubentwicklung.

Der Erfindung liegt die **Aufgabe** zugrunde, das eingangs genannte Verfahren so weiter auszugestalten, daß auf einfache Weise die Vorteile des Naßspritzverfahrens mit denen des Trockenspritzverfahrens kombinierbar sind, ohne die genannten Nachteile beider Verfahren in Kauf nehmen zu müssen.

Die technische **Lösung** zeichnet sich im wesentlichen dadurch aus, daß das trockene Mörtel-Ausgangsgemisch in einem unmittelbar vor der Spritzdüse angeordneten Mixer gefördert, in ihm mit Wasser gemischt, in einem Dichtstrom zur Spritzdüse bewegt und unter dem Druck von an ihr eingeführter Druckluft auf die Auftragsfläche aufgebracht wird. Die Förderung im Dichtstrom führt zu einer ausreichenden Durchfeuchtung des Materials.

Auf diese Weise lassen sich sowohl die Vorteile des Naßspritzverfahrens wie auch die des Trockenspritzverfahrens kombinieren: Da der Mörtel-Wasser-Mischvorgang erst im Bereich nahe der Spritzdüse stattfindet, ergibt sich aufgrund der Förderung in trockenem Zustand eine einfache Handhabung des Fördergutes, und es sind Förderlängen von weit über 100 m und auch große Förderhöhen erreichbar. Da es sich auf dem Weg zum Mixer um Trockenmörtel handelt, sind in sehr günstiger Weise auch längere Spritzunterbrechungen möglich. Auch am Einsatzort und seiner Umgebung ist nur eine geringe Verschmutzung gegeben, bedingt durch den geringen Rückprall von weniger als 5% und eine minimale Staubentwicklung.

Wird beim Abschalten zunächst nur die Materialzufuhr unterbunden, so wird die Misch- und Förderwelle durch den verbleibenden Luft- und Wasserstrom gereinigt.

In der beigefügten schematischen Darstellung des erfindungsgemäßen Prinzips zum Auftrag eines Mörtelgemisches ist mit 1 ein Silo für das Ausgangsmaterial in Form eines trockenen Mörtelgemisches bezeichnet, das einer zum Einsatz gelangenden Trocken-Spritzmaschine 2 zugeführt wird. Über eine Leitung 3 gelangt ferner Treibluft unter einem Druck von 1,5 bis 3 bar zur Spritzmaschine 2, von der das mit der Treibluft mitgeführte Mörtelgemisch über einen Transportschlauch 4, der mehr als 100 Meter lang sein kann, in einem stetigen Dünnstrom zu einem Mixer 5 geleitet wird, der einer Spritzdüse 6 vorgeschaltet ist. Letztere ist in der Zeichnung mit dem Mixer 5 schematisch als Einheit dargestellt, die in der Praxis ca.60 bis 70 cm lang ist. In dieser Einheit, nämlich im durch den Mixer 5 gebildeten Teil, wird das Mörtel-Ausgangsgemisch mit über eine Zufuhrleitung 7 zugeführtem Wasser gemischt und gelangt in Form einer Mörtelsäule, d.h. in einem Dichtstrom zum Ausgang der Spritzdüse 6, in dessen Bereich das Material unter dem Druck von an ihr über eine Zuleitung 8 eingeführter Treibluft vom Dichtstrom abgetrennt, zerteilt und partikelförmig an die Auftragsfläche 9 gespritzt wird, auf die die Düse 6 gerichtet ist.

Die im Mischer 5 wirksamen, in der Zeichnung nicht näher veranschaulichten Misch- und Förderorgane, z.B. eine Misch- und Förderwelle, sind der abrasiven Wirkung des über den Förderschlauch 4 mit einer Geschwindigkeit von ca. 90 km/Std auftretenden Trockenmörtels ausgesetzt. Dieser Effekt läßt sich durch eine solche Regelung der Menge des dem Mixer 5 zugeführten Gemisches in Abhängigkeit von der in seinem Bereich mit Wasser mischbaren und im Dichtstrom weiter bewegbaren Mörtelmenge weitgehend reduzieren, daß sich eingangsseitig des Mixers 5 durch einen Stauvorgang eine wenige Zentimeter dicke Mörtelschicht 10 bildet, in der die mit dem nachfolgenden Dünnstrom zugeführten Gemischpartikel abgefangen werden, ehe sie zu den Misch- bzw. Förderorganen des Mixers 5 gelangen und ihre zerstörerische Wirkung entfalten können.

Zur Verwendung gelangt dabei eine die Stärke der sich eingangsseitig des Mixers 5 bildenden jeweiligen Mörtelschicht 10 messenden Sonde 11 zur Regelung der Geschwindigkeit des Mixers 5.

In Verbindung mit dem Stauvorgang der Mörtelschicht 10 wird vom Transportschlauchende der sich gleichfalls ergebende Luftrückstau abgeleitet und über einen parallel zum Dichtstrom geleiteten Luftschlauch 8 der Spritzdüse 6 regelbar zugeführt.

Überflüssige Luft wird vorzugsweise über ein Dreiwegeventil 12 an der Spritzdüse 6 abgeleitet.

Für den Antrieb des Misch- und Fördervorgangs des Mixers 5 findet bevorzugt Treibluft, oder ein Elektromotor Anwendung.

## Patentansprüche

1. Verfahren zum Auftragen eines Mörtelgemisches,
das nach Herstellung in einem Zwangsmischer als trockene Mörtel-Ausgangsmischung mittels Treibluft von einer Spritzmaschine (2) aus über einen Transportschlauch (4) in einem Dünnstrom zu einer Spritzdüse (6), mit der es auf eine zu beschichtende Auftragsfläche aufgebracht wird, gefördert wird,
**dadurch gekennzeichnet,**
**daß** das trockene Mörtel-Ausgangsgemisch in einen unmittelbar vor der Spritzdüse (6) angeordneten Mixer (5) gefördert, in ihm mit Wasser gemischt, in einem Dichtstrom zur Spritzdüse bewegt und unter dem Druck von an ihr eingeführter Druckluft auf die Auftragsfläche aufgebracht wird.

2. Verfahren nach dem vorhergehenden Anspruch,
**dadurch gekennzeichnet,**
**daß** die Geschwindigkeit des Mixers (5) derart regelbar ist, daß sich eingangsseitig des Mixers (5) durch einen Stauvorgang eine wenige Zentimeter dicke Mörtelschicht (10) bildet, in der die mit dem nachfolgenden Dünnstrom zugeführten Gemischpartikel abgefangen werden, ehe sie zu den Misch- bzw. Förderorganen des Mixers gelangen.

3. Verfahren nach Anspruch 2,
**gekennzeichnet durch**
Verwendung einer die Stärke der sich eingangsseitig des Mixers (5) bildenden jeweiligen Mörtelschicht (10) messenden Sonde (11) zur Regelung der Umdrehungsgeschwindigkeit der Misch- und Förderwelle des Mixers (5).

4. Verfahren nach einem der vorhergehenden Ansprüche,
**dadurch gekennzeichnet,**
**daß** die das Gemisch von der Spritzmaschine zum Mixer im Dünnstrom transportierende Luft im Bereich des sich am Transportschlauchende ergebenden Luftrückstaus abgeleitet und über einen parallel zum Dichtstrom geleiteten Luftschlauch der Spritzdüse (6) über ein Dreiwegeventil (12) regelbar zugeführt wird.

5. Verfahren nach einem der vorhergehenden Ansprüche,
**dadurch gekennzeichnet,**
**daß** als Misch- und Förderorgan des Mixers eine vorzugsweise mit regelbarer Drehzahl antreibbare Misch- und Förderwelle verwendet wird.

6. Verfahren nach Anspruch 4 oder 5,
**dadurch gekennzeichnet,**
**daß** für den Antrieb des Misch- und Förderorgangs des Mixers (5) bevorzugt Treibluft oder ein Elektromotor Anwendung findet.

## Claims

1. Method for the application of a mortar mixture, which after production in a force mixer is conveyed as a dry mortar starting mixture by means of propellant air from a spray machine (2) by way of a conveying hose (4) in a thin stream to a spray nozzle (6), with which it is applied to an application surface to be coated, **characterised in that** the dry mortar starting mixture is conveyed in a mixer (5) arranged directly upstream from the spray nozzle (6), is mixed therein with water, is moved in a dense stream to the spray nozzle and is applied to the application surface under the pressure of compressed air introduced at the spray nozzle.

2. Method according to the preceding claim, **characterised in that** the speed of the mixer (5) can be controlled in such a way that, on the inlet side of the mixer (5), owing to an accumulation process, a mortar layer (10) which is a few centimetres in thickness forms, in which the mixed particles which are fed with the following thin stream are intercepted before they arrive at the mixing or conveying members of the mixer.

3. Method according to claim 2, **characterised by** the use of a probe (11) measuring the thickness of the respective mortar layer (10) forming on the inlet side of the mixer (5) for controlling the rotational speed of the mixing and conveying shaft of the mixer (5).

4. Method according to any one of the preceding claims, **characterised in that** the air conveying the mixture from the spray machine to the mixer in the thin stream is diverted in the region of the back pressure of air being produced at the conveying hose end and is fed in a controllable manner by way of an air hose of the spray nozzle (6) guided parallel to the dense stream by way of a three-way valve (12).

5. Method according to any one of the preceding claims, **characterised in that** a mixing and conveying shaft which can be driven at a controllable speed is used as the mixing and conveying member of the mixer.

6. Method according to claim 4 or 5, **characterised in that** propellant air or an electric motor are preferably used for the drive of the mixing and conveying member of the mixer (5).

## Revendications

1. Procédé pour appliquer un mélange de mortier qui, après avoir été fabriqué dans un malaxeur à mélange forcé sous forme de mélange initial sec, est transporté sous forme de flux léger, par de l'air propulseur, via un tuyau de transport (4) d'une machine à projeter (2), à une buse de projection (6) à l'aide de laquelle il est appliqué sur la surface du support à enduire, **caractérisé en ce que** le mélange initial sec est acheminé dans un malaxeur (5) situé juste avant la buse de projection (6), où il est mélangé à de l'eau puis transporté sous forme de flux dense vers la buse de projection qui le projette sur la surface du support à l'aide de la pression de l'air comprimé qui l'alimente.

2. Procédé selon la revendication précédente, **caractérisé en ce que** la vitesse du malaxeur (5) est réglable de telle manière que, du côté de l'entrée du malaxeur (5), il se forme par un phénomène d'accumulation une couche de mortier (10) de quelques centimètres d'épaisseur, dans laquelle les particules du mélange qui sont amenées par le flux léger suivant sont retenues avant d'atteindre les organes de mélange ou de transport du malaxeur.

3. Procédé selon la revendication 2, **caractérisé par** l'utilisation d'une sonde (11) mesurant l'épaisseur de la couche de mortier (10) qui se forme à chaque fois à l'entrée du malaxeur (5), afin de régler la vitesse de rotation de l'arbre de mélange et de transport du malaxeur (5).

4. Procédé selon l'une des revendications précédentes, **caractérisé en ce que** l'air transportant le mélange sous forme de flux léger entre la machine à projeter et le malaxeur est dévié dans la zone de la retenue d'air qui a lieu à l'extrémité du tuyau de transport, et alimente de façon réglable via une soupape à trois voies (12) la buse de projection (6) par l'intermédiaire d'un tuyau d'air s'étendant parallèlement au flux dense.

5. Procédé selon l'une des revendications précédentes, **caractérisé en ce que** l'on utilise en tant qu'organe de mélange et de transport du malaxeur un arbre de mélange et de transport pouvant de préférence être entraîné à une vitesse réglable.

6. Procédé selon la revendication 4 ou 5, **caractérisé en ce que** l'on utilise de préférence de l'air propulseur ou un moteur électrique pour entraîner l'organe de mélange et de transport du malaxeur (5).
